# EUROPÄISCHE PATENTSCHRIFT

(11) **EP 0 160 125 B1**
(45) Veröffentlichungstag und Bekanntmachung des Hinweises auf die Patenterteilung: **10.05.1989**
(21) Anmeldenummer: 84115570.8
(22) Anmeldetag: 17.12.1984
(51) Int. Cl.: H01H 9/00

(54) **Lastwähler für Stufentransformatoren**
On-load tap changer for tapped transformer
Sélecteur en charge pour transformateur à prises

(30) Priorität: 30.04.1984 DE 3416050
(43) Veröffentlichungstag der Anmeldung: 06.11.1985
(73) Patentinhaber: SIEMENS AKTIENGESELLSCHAFT, 80333 München (DE)
(72) Erfinder: Widmann, Werner, D-7000 Stuttgart 50 (DE)

(56) Entgegenhaltungen:
- DE-A- 2 815 047
- DE-A- 2 914 928
- DE-A- 3 123 894
- DE-A- 3 326 549
- DE-A- 3 401 297

## Beschreibung

Die Erfindung betrifft Lastwähler für Stufentransformatoren mit Stamm- und Stufenwicklungen zum Umschalten von einer Anzapfung zur nächsten mit auf einem Kreis in einem Isolierzylinder angeordneten, mit den Anzapfungen verbundenen festen Stufenkontakten und mit auf dem Kreis gleichzeitig verschwenkbaren, von Rollen dargestellten Schaltkontakten von drei Stromzweigen auf einem gemeinsamen Kontaktträger. Dabei führen alle drei Schaltkontakte in ihrer Ruhestellung jeweils das Potential desselben Stufenkontaktes und liegen in Richtung der Schaltbewegung in einer Reihe hintereinander. Radiale Bewegungen dieser Schaltkontakte gegenüber dem Kontaktträger sind von den gleichzeitig Nocken darstellenden festen Stufenkontakten gesteuert. Schaltkontaktanordnungen für derartige Lastwähler sind beispielsweise durch die nachveroffentlichten DE-OS-3 326 549 sowie DE-OS-3 401 297 bekannt.

Die DE-OS-2 914 928 sowie die DE-OS 3 123 894 zeigen die übliche Anordnung der Stufenkontakte von Lastwählern mit untereinander gleichen Abständen auf einem Kreis in einem Isolierzylinder. Dabei sind die jeweils derselben Phase zugeordneten Stufenkontakte auf je einem einzigen Kreis zusammengefaßt. Diese Anordnung führt jedoch bei steigenden Nennspannungen und den üblichen Stufenzahlen von 11 und 13 Stufen schon bei Transformatornennspannungen über 60 kV zu häufig unwirtschaftlich großen Durchmessern für die Isolierzylinder und den zugehörigen Aufbau der Lastwähler. Dabei trägt insbesondere das Erfordernis, eine Stehstoßspannung zwischen benachbarten Kontakten von ca. 300 kV zu gewährleisten, zur Vergrößerung der erforderlichen Abstände bei.

Der Erfindung liegt daher die Aufgabe zugrunde, Lastwähler mit Schaltkontaktanordnungen der eingangs beschriebenen Art so zu gestalten, daß ihre Herstellung und ihr Einsatz auch in Transformatoren mit Nennspannungen von mehr als 60 kV bei voller Gewährleistung der Betriebssicherheit und der erwarteten Lebensdauer möglich ist.

Erfindungsgemäß wird dies dadurch erreicht, daß der Mittenabstand zwischen einem an der Stammwicklung liegenden festen Stufenkontakt und den beiden diesem benachbarten festen Stufenkontakten 20 % bis 60 % größer ist als der Mittenabstand zwischen den übrigen festen Stufenkontakten und daß die Seiten des an der Stammwicklung liegenden Stufenkontaktes und die diesem zugekehrten Seiten der beiden benachbarten Stufenkontakte im Querschnitt hornähnliche Fortsätze tragen, deren Abstände voneinander annähernd gleich den Abständen der übrigen Stufenkontakte in Richtung der Schaltbewegung der Schaltkontakte sind.

Nach einer vorteilhaften Weiterbildung der Erfindung haben außerhalb des Isolierzylinders liegende, die Befestigungsmittel der Stufenkontakte abdeckende Elektroden einen kleineren Abstand voneinander als die zugehörigen Stufenkontakte innerhalb des Isolierzylinders.

Nach zweckmäßigen Ausgestaltungen der Erfindung ist vorgesehen, da die von dem in der Stammwicklung liegenden Stufenkontakt ausgehenden Kriechstromstrecken um mindestens 20 % größer sind als die elektrisch parallel liegenden Abstände der Stufenkontakte und daß die die kleineren Mittenabstände flankierenden Seiten der Stufenkontakte aufeinanderzu gerichtete Ausbauchungen aufweisen, durch die die zugehörigen Kriechstromstrecken um weniger als 20 % größer sind als die elektrisch parallel liegenden Abstände.

Gemäß einer weiteren Fortbildung der Erfindung sind die Stufenkontakte lediglich in ihren Randzonen im Auflaufbereich der Schaltkontakte ballig vorgewölbt, in ihrem Mittenbereich jedoch entsprechend dem Radius der Schwenkbahn der Schaltkontakte konkav zurückgewölbt.

Der erfindungsgemäße Aufbau eines Lastwählers hat den Vorteil, daß unter Verwendung von im wesentlichen schon bei kleineren Nennspannungen eingesetzten Bauteilen auch in für höhere Nennspannungen vorgesehenen Lastwählern einsetzbar bleiben, wobei als wichtigster Vorteil ein verhältnismäßig kleiner Durchmesser für den die Stufenkontakte tragenden Isolierzylinder erreichbar ist. Diese Vorteile ergeben sich bei Ausführung eines Lastwählers mit unterschiedlich großen Mittenabständen der Stufenkontakte, weil die von Rollen dargestellten Schaltkontakte in den Stellungen auf Stufenkontakten mit normaler Breite jeweils links und rechts des Stufenkontaktes und im Gegensatz hierzu in den Stellungen auf verbreiterten Stufenkontakten die Kontaktrollen der Schaltkontakte nicht seitlich an den Stufenkontakten, sondern auf deren innerer Oberfläche liegen.

Ein Ausführungsbeispiel der Erfindung wird anhand einer Zeichnung näher beschrieben. Dabei zeigt:
Fig. 1 die Schaltung für einen Transformator mit Stamm- und Stufenwicklung und
Fig. 2 die Anordnung der für eine Phase vorgesehenen Stufen- und Schaltkontakte in einem Isolierzylinder.

Einander entsprechende Bauteile sind in beiden Figuren mit gleichen Bezugszeichen versehen.

Eine Stammwicklung 16 einer beliebigen Phase eines Transformators liegt zwischen einer Hochspannungsklemme 23 und einem Stufenkontakt 1. Über einen Wender 19 ist eine Stufenwicklung 18 mit der Stammwicklung 16 elektrisch in Reihe geschaltet, wobei je nach Stellung des Wenders 19 die von der Stufenwicklung 18 abgegriffene Spannung zu derjenigen der Stammwicklung 16 addiert oder von dieser subtrahiert wird.

Mit dem niederspannungsseitigen Ende der Stammwicklung 16 bzw. mit den Anzapfungen der Stufenwicklung 18 verbundene Stufenkontakte 1 bis 14 sind in einer Ebene auf der Innenseite eines Isolierzylinders 17 angeordnet und liegen demzufolge auf einem Kreis. Auf diesem Kreis werden von einem Kontaktträger 15 geführte Schaltkontakte 20, 21 und 22 bewegt, die in bekannter Art und Weise eine Laststromleitung 24 unterbrechungslos von Stufenkontakt zu Stufenkontakt umschalten.

Durch die ständige Verbindung der Stufenkontakte 2 bis 14 mit den zugehörigen Anzapfungen der Stufenwicklung 18 liegt zwischen den jeweils einander benachbarten dieser Stufenkontakte 2 bis 14 lediglich die von jeweils einer Stufe abgegriffene, auch beim Auftreten von Stehstoßspannungen verhältnismäßig kleine Stufenspannung. Für die Abstände und die Länge der Kriechstromstrecken zwischen jeweils benachbarten der Stufenkontakte 2 bis 14 genügen daher die in bisher üblichen Lastwählern erreichten Größen. Dies gilt auch bei einer Erhöhung der Nenn- und Betriebsspannung des Transformators auf Werte über 60 kV.

Zwischen dem Stufenkontakt 1 und, je nach Stellung des Wenders 19, dem Stufenkontakt 14 bzw. dem Stufenkontakt 2, liegt jedoch die wesentlich größere Spannung der gesamten Stufenwicklung 18. Wird nun die Nenn- und Betriebsspannung des Transformators erhöht, so steigt auch die Spannung an der Stufenwicklung 18 und damit auch die elektrische Belastung des Raumes zwischen dem Stufenkontakt 1 und dem Stufenkontakt 14 bzw. dem Stufenkontakt 2.

In Abweichung von den bisher im Hinblick auf die Schaltkontaktanordnung vorgesehenen, für alle Stufenkontakte 1 bis 14 gleich großen Mittenabständen sind die Mittenabstände zwischen den Stufenkontakten 1 und dem Stufenkontakt 14 bzw. dem Stufenkontakt 2 erfindungsgemäß beim dargestellten Ausführungsbeispiel um 50 % größer als die übrigen Mittenabstände.

Um trotzdem mit ein und derselben Schaltkontaktanordnung alle Stufenkontakte 1 bis 14 anwählen zu können, sind die Stufenkontakte 1, 2 und 14 breiter als die Stufenkontakte 3 bis 13 ausgeführt, indem ihre einander zugekehrten Seiten mit im Querschnitt hornähnlichen Fortsätzen versehen sind. Dadurch ist für den seitlichen Abstand für alle Stufenkontakte 1 bis 14 ein annähernd gleiches Maß erreicht. Überraschenderweise genügt es, daß lediglich der Kriechstromweg zwischen dem Stufenkontakt 1 und den diesem benachbarten Stufenkontakten 2 bzw. 14 vergrößert bleibt, wenn eine Erhöhung der Nenn- und Betriebsspannung des Transformators auf Werte über 60 kV vorgenommen wird.

Das dargestellte Ausführungsbeispiel zeigt eine Anordnung mit dreizehn Stufen. Entsprechend ist eine Vergrößerung des Mittenabstandes eines mit dem Stammwicklungsende verbundenen Stufenkontaktes von ihm benachbarten Stufenkontakten auch bei anderen Stufenzahlen, beispielsweise bei elf oder fünfzehn, möglich.

### Bezugszeichenliste

## Patentansprüche

1. Lastwähler für Stufentransformatoren mit Stamm- (16) und Stufenwicklungen (18) zum Umschalten von einer Anzapfung zur nächsten mit auf einem Kreis in einem Isolierzylinder (17) angeordneten, mit den Anzapfungen verbundenen festen Stufenkontakten (1 bis 14) und mit auf dem Kreis gleichzeitig verschwenkbaren, von Rollen dargestellten Schaltkontakten (20, 21, 22) von drei Stromzweigen auf einem gemeinsamen Kontaktträger (15)
- wobei alle drei Schaltkontakte (20, 21, 22) in ihrer Ruhestellung jeweils das Potential desselben Stufenkontaktes (1 bis 14) führen und in Richtung der Schaltbewegung in einer Reihe hintereinander liegen und
- wobei radiale Bewegungen der Schaltkontakte (20, 21, 22) gegenüber dem Kontaktträger (15) von den gleichzeitig Nocken darstellenden festen Stufenkontakten (1 bis 14) gesteuert sind, dadurch gekennzeichnet,
- daß der Mittenabstand und entsprechend für den Kontaktträger (15) der Schwenkwinkel zwischen einem an der Stammwicklung (16) liegenden festen Stufenkontakt (1) und den beiden diesem benachbarten festen Stufenkontakten (2 bzw. 14) 20 % bis 60 ¤/α größer ist als der Mittenabstand bzw. der Schwenkwinkel zwischen den übrigen festen Stufenkontakten (2 bis 14) und - daß die Seiten des an der Stammwicklung (16) liegenden Stufenkontaktes (1) und die diesem zugekehrten Seiten der beiden benachbarten Stufenkontakte (2 bis 14) im Querschnitt hornähnliche und auf Abstand zur Oberfläche des Isolierzylinders (17) gehaltene Fortsätze tragen, deren Abstände voneinander annähernd gleich den Abständen der übrigen Stufenkontakte (2 bis 14) in Richtung der Schaltbewegung sind.

2. Lastwähler nach Anspruch 1, dadurch gekennzeichnet, daß außerhalb des Isolierzylinders (17) liegende, die Befestigungsmittel der Stufenkontakte (1 bis 14) abdeckende Elektroden einen kleineren Abstand voneinander haben als die zugehörigen Stufenkontakte (1 bis 14).

3. Lastwähler nach Anspruch 1 und 2, dadurch gekennzeichnet, daß die von dem an der Stammwicklung (16) liegenden Stufenkontakt (1) ausgehenden Kriechstromstrecken um mindestens 20 % größer sind als die elektrisch parallel liegenden Abstände der Stufenkontakte (1, bzw. 14).

4. Lastwähler nach Anspruch 1 bis 3, dadurch gekennzeichnet, daß die die kleineren Mittenabstände flankierenden Seiten der Stufenkontakte (2 bis 14) aufeinanderzu gerichtete Ausbauchungen aufweisen, durch die die zugehörigen Kriechstromstrecken um weniger als 20 % größer sind als die elektrisch parallel liegenden Abstände.

5. Lastwähler nach Anspruch 1 bis 4, dadurch gekennzeichnet, daß die Stufenkontakte (1 bis 14) lediglich in ihren Randzonen im Auflaufbereich der Schaltkontakte (20, 21, 22) ballig vorgewölbt, in ihrem Mittenbereich jedoch entsprechend dem Radius der Schwenkbahn der Schaltkontakte (20, 21, 22) konkav zurückgewölbt sind.

## Claims

1. Load selector for step transformers with main (16) and step windings (18) for switching over from one tap to the next with fixed step contacts (1 to 14), which are arranged in a circle in an insulating cylinder (17) and are connected with the taps, and with switching contacts (20, 21, 22) of three current branches, which can be rotated simultaneously in the circle and are constituted by rollers, on a common contact carrier (15),
- in which all three switching contacts (20, 21, 22), in each case, in their rest position conduct the potential of the same step contact (1 to 14) and lie in the direction of the switching movement in a series one after the other and
- in which radial movements of the switching contacts (20, 21, 22) in respect of the contact carrier (15) are controlled by the fixed step contacts (1 to 14) which simultaneously constitute cams, characterised
- in that the centre distance and accordingly for the contact carrier (15) the angle of rotation between a fixed step contact (1) connected to the main winding (16) and the two fixed step contacts (2 or 14) adjacent to said contact (1) is 20 % to 60 % greater than the centre distance or the angle of rotation between the other fixed step contacts (2 to 14) and
- in that the sides of the step contact (1) connected to the main winding (16) and the sides facing said contact (1) of the two adjacent step contacts (2 to 14) bear extensions which are similar to a horn in cross section and are held at a distance from the surface of the insulating cylinder (17), the distances of which extensions from each other are approximately equal to the distances of the other step contacts (2 to 14) in the direction of the switching movement.

2. Load selector according to claim 1, characterised in that electrodes, which lie outside the insulating cylinder (17) and cover the fixing means of the step contacts (1 to 14), are at a shorter distance from each other than the pertinent step contacts (1 to 14).

3. Load selector according to claim 1 and 2, characterised in that the creepage current paths, originating from the step contact (1) connected to the main winding (16), are greater by at least 20 % than the distances, which lie electrically parallel, of the step contacts (1, 2 or 14).

4. Load selector according to claim 1 to 3, characterised in that the sides, flanking the shorter centre distances, of the step contacts (2 to 14) have bulging portions which are directed towards each other and through which the pertinent creepage current paths are greater by less than 20 % than the distances which lie electrically parallel.

5. Load selector according to claim 1 to 4, characterised in that the step contacts (1 to 14) are curved forward in a convex manner merely in their edge zones in the run-up area of the switching contacts (20, 21, 22), yet in their central area are curved back in a concave manner in accordance with the radius of the rotation path of the switching contacts (20, 21, 22).

## Revendications

1. Sélecteur de charge pour des transformateurs à gradins comportant un enroulement principal (16) et un enroulement a gradins (18) servant à réaliser la commutation d'une prise à la suivante et comportant des contacts de gradins fixes (1 à 14), disposés sur un cercle dans un cylindre isolant (17) et reliés aux prises, et des contacts de commutation (20, 21, 22), pouvant pivoter simultanément sur le cercle et représentés par des galets, les contacts de commutation appartenant à trois branches d'alimentation en courant et étant situés sur un porte-contacts commun (15), et dans lequel
- dans leur position de repos, les trois contacts de commutation (20, 21, 22) sont respectivement portés au potentiel du même contact de gradin (1 à 14) et sont disposés en série les uns derrière les autres dans le sens du déplacement de commutation, et
- les déplacements radiaux des contacts de commutation (20, 21, 22) par rapport au porte-contacts (15) sont commandés par les contacts de gradins fixes (1 à 14), représentant simultanément des cames, caractérisé par le fait
- que la distance centre-à-centre et, de façon correspondante pour le porte-contacts (15), l'angle de rotation entre le contact de gradin fixe (1) relié à l'enroulement principal (16) et les contacts de gradins fixes (2 à 14) voisins du contact de gradin précédent est supérieure de 20 % à 60 % à la distance centre-à-centre ou à l'angle de rotation entre les autres contacts de gradins fixes (2 à 14), et
- que les faces du contact de gradin (1) raccordé à l'enroulement principal (16) et les côtés, associés à ce contact, des deux contacts de gradins voisins (2 à 14) comportent des prolongements, qui possèdent une section transversale en forme de corne, sont maintenus à une certaine distance de la surface du cylindre isolant (17) et dont les distances réciproques sont approximativement égales aux distancés des autres contacts de gradins (2 à 14), dans la directicn du déplacement des contacts de commutation.

2. Sélecteur de charge suivant la revendication 1, caractérisé par le fait que des électrodes situées à l'extérieur du cylindre isolant (17) et recouvrant les moyens de fixation des contacts de gradins (1 à 14) sont séparées par une distance plus faible que les contacts (1 à 14) de gradins associés.

3. Sélecteur de charge suivant les revendications 1 et 2, caractérisé par le fait que les voies de courants de fuite, qui s'étendent à partir du contact de gradin (1) relié à l'enroulement principal (16), sont d'une longueur supérieure d'au moins 20 % aux distances, qui sont en parallèle du point de vue électrique, des contacts de gradins (1, 2 ou 14).

4. Sélecteur de charge suivant les revendications 1 à 3, caractérisé par le fait que les côtés, qui délimitent les distances les plus petites centre-à-centre, des contacts de gradins (2 à 14) possèdent des renflements dirigés les uns vers les autres, et grace auxquels les voies associées de courants de fuite sont plus longues d'au moins 20 % que les distances parallèles du point de vue électrique.

5. Sélecteur de charge suivant les revendications 1 à 4, caractérisé par le fait que les contacts de gradins (1 à 14) sont cintrés avec une forme bombée dans leurs parties marginales au niveau de la zone de montée des contacts de station (20, 21, 22), mais sont cintrés en retour avec une forme concave, dans leur zone centrale, conformément au rayon de la trajectoire de pivotement des contacts de commutation (20, 21, 22).
